# FASCICULE DE BREVET EUROPEEN

(11) **EP 4 166 016 B1**
(45) Date de publication et mention de la délivrance du brevet: **27.08.2025**
(21) Numéro de dépôt: 22200979.7
(22) Date de dépôt: 11.10.2022
(51) Int. Cl.: A24F 40/30, A24F 40/48, A47F 7/28, A24F 40/10

(54) **DISPOSITIF POUR GOÛTER DES E-LIQUIDES**
VORRICHTUNG ZUM PROBIEREN VON E-LIQUIDS
DEVICE FOR TASTING E-LIQUIDS

(30) Priorité: 13.10.2021 FR 2110865
(43) Date de publication de la demande: 19.04.2023
(73) Titulaire: Gaiatrend, Sarl, 57410 Rohrbach-lès-Bitche (FR)
(72) Inventeur: MARTZEL, Olivier, Joël, Jacky, 57410 Rohrbach-les-Bitche (FR); MARTZEL, Xavier, Marc, Noël, 57410 Rohrbach-les-Bitche (FR)
(74) Mandataire: Vièl, Frédérique

(56) Documents cités:
- EP-A1- 3 108 918
- BE-A1- 1 026 749
- FR-A1- 3 018 463
- US-A1- 2017 119 058

## Description

L'invention concerne un dispositif pour goûter des e-liquides ainsi que l'utilisation d'un tube de Venturi pour prélever des vapeurs d'e-liquide générées par un vaporisateur d'e-liquide.

### État de la technique

Le marché des e-liquides est en pleine expansion. De nouvelles saveurs apparaissent quotidiennement et il est difficile pour un vapoteur de choisir un e-liquide sans l'avoir préalablement goûté.

Une solution simple consiste à préparer une e-cigarette ou un pod (e-cigarette simplifiée) avec l'e-liquide à goûter. Mais cela nécessite de nettoyer l'e-cigarette ou le pod avant de changer de saveur. Une autre solution consiste pour un revendeur à avoir en réserve des e-cigarettes déjà préparées avec les e-liquides à goûter, et de les proposer à chaque client intéressé en changeant l'embout buccal. C'est une solution acceptable pour goûter quelques saveurs, mais coûteuse et difficile à mettre en œuvre pour un grand nombre d'e-liquides différents.

On connaît de la demande de brevet FR 3 018 463 A1 un appareil pour goûter des e-liquides à inhaler en e-cigarette. L'appareil comporte une batterie de clearomiseurs. Chaque clearomiseur est raccordé d'un côté à une source commune d'air sous pression et de l'autre à une buse débouchant dans une chambre d'inhalation commune. De plus, chaque clearomiseur est muni d'un interrupteur qui commande l'ouverture d'une vanne permettant l'entrée de l'air sous pression dans le clearomiseur et l'alimentation de la résistance du clearomiseur permettant la vaporisation de l'e-liquide. Quand l'utilisateur veut goûter un e-liquide, il présente son visage à l'entrée de la chambre d'inhalation et appuie sur le bouton de la saveur qu'il veut goûter. La résistance du clearomiseur sélectionné chauffe et provoque la vaporisation de l'e-liquide qui est entraîné hors du clearomiseur par le flux d'air sous pression qui le traverse. Un tel dispositif permet de goûter à autant de saveurs qu'il y a de clearomiseurs dans l'appareil. Cependant, la qualité de la bouffée ainsi générée n'est pas satisfaisante.

De plus, on connaît de BE 1026749 A1 un « appareil pour fumer » qui remplace l'atomiseur à chaud traditionnel par un nébuliseur ou un brumisateur à froid pour éviter ou diminuer grandement les molécules cancérigènes ou toxiques. L'objectif affiché de l'inventeur est de renoncer aux atomiseurs à chaud.

L'objectif de l'invention est donc d'améliorer l'appareil de l'état de la technique pour obtenir une bouffée de meilleure qualité dont le rendu soit plus proche de la bouffée aspirée dans une vraie e-cigarette.

### Exposé de l'invention

Cet objectif est atteint par dispositif pour goûter des e-liquides comprenant
- un premier moyen de raccordement pour raccorder un vaporisateur d'e-liquide ;
- un générateur de flux d'air pour entraîner les vapeurs d'e-liquide générées par le vaporisateur ;
- une source d'énergie pour actionner le générateur de flux d'air et le vaporisateur d'e-liquide.
Le dispositif est en outre muni d'un tube de Venturi comprenant une chambre d'entrée et une chambre de sortie reliées entre elles par une zone d'étranglement de section inférieure, ainsi qu'une conduite latérale débouchant dans la zone d'étranglement ou dans la chambre de sortie. Le générateur de flux d'air est relié à la chambre de sortie et l'extrémité libre de la conduite latérale opposée à la zone d'étranglement ou à la chambre de sortie est munie du premier moyen de raccordement.

En utilisant un tube de Venturi, le flux d'air ne traverse pas le vaporisateur d'e-liquide. La bouffée délivrée à l'utilisateur ne contient pas de gouttelettes.

Conformément à l'invention, la source d'énergie est une source d'énergie électrique. Le dispositif est muni d'un deuxième moyen de raccordement pour raccorder électriquement un vaporisateur à la source d'énergie électrique, un interrupteur étant prévu entre le deuxième moyen de raccordement et la source d'énergie électrique. De plus, un interrupteur est prévu pour raccorder le générateur de flux d'air à la source d'énergie électrique, lequel interrupteur peut être confondu avec l'interrupteur du deuxième moyen de raccordement. Le ou les interrupteurs ont une position ouverte et une position fermée. C'est la solution la plus simple. Conformément à d'autres modes de réalisation ne faisant pas partie de l'invention, on pourrait bien sûr envisager d'autres solutions, telles qu'un ventilateur actionné manuellement, mais la solution de la source d'énergie électrique semble être la plus simple et la plus pratique. Le deuxième moyen de raccordement pour raccorder le vaporisateur d'e-liquide à la source d'énergie électrique peut être conçu pour permettre un raccordement direct (par exemple un raccordement par contacts électriques) ou un raccordement indirect (par exemple par induction).

Un capteur de présence peut être prévu pour détecter la présence d'un utilisateur dans un espace de détection délimité par une distance prédéterminée de la buse de sortie, le capteur fournissant un signal sans lequel le vaporisateur d'e-liquide et le générateur de flux d'air ne peuvent pas être actionnés.

Le dispositif peut être muni de moyens de limitation pour limiter la durée de fonctionnement du générateur de flux et du vaporisateur d'e-liquide, les moyens de limitation étant de préférence conçus pour limiter la durée de fonctionnement à la durée d'une à deux respirations normales, notamment à une durée de 20 secondes, de préférence de 10 secondes, et de façon privilégiée de 5 secondes.

Le dispositif peut être muni de moyens pour empêcher la remise en marche du générateur de flux d'air et du vaporisateur d'e-liquide tant que l'interrupteur n'a pas été remis en position ouverte.

Le générateur de flux d'air peut être un ventilateur. Il peut également s'agir d'une source d'air comprimé. Le vaporisateur d'e-liquide est de préférence un clearomiseur muni d'un réservoir et d'une résistance chauffante. La source d'énergie peut être une batterie ou un raccordement au secteur.

L'interrupteur peut être un capteur magnétique de type capteur REED et un aimant mobile déplacé par l'utilisateur. L'interrupteur est en position ouverte quand l'aimant est éloigné du capteur REED et en position fermée quand l'aimant est placé de telle sorte qu'il interagit avec le capteur REED.

Le dispositif est de préférence muni de moyens de purge pour purger le vaporisateur d'e-liquide et/ou le tube de Venturi après un certain nombre de cycles et/ou une certaine durée d'utilisation ou d'inactivité et/ou à certains intervalles de temps.

Le dispositif est de préférence muni d'une buse de sortie reliée à la sortie du tube de Venturi. Cette buse permet d'écarter l'orifice de sortie du tube de Venturi et de le rapprocher du visage de l'utilisateur. En choisissant par exemple un tube en guise de buse, il est possible de canaliser le flux d'air chargé d'e-liquide vaporisé de sorte qu'à la sortie de l'appareil, il se forme non pas un nuage, mais un fin filet d'air.

Dans un mode de réalisation privilégié de l'invention, le dispositif comprend plusieurs tubes de Venturi, chaque tube de Venturi étant muni d'un premier moyen de raccordement pour le raccorder à un vaporisateur d'e-liquide qui lui est propre. Le dispositif comprend également au moins un générateur de flux d'air, la chambre d'entrée de chaque tube de Venturi étant raccordée par une conduite au générateur ou l'un des générateurs de flux d'air. Chaque tube de Venturi est de préférence muni d'une buse de sortie.

Dans ce dispositif privilégié, un deuxième moyen de raccordement peut être associé à chaque tube de Venturi. Un interrupteur peut être prévu entre chaque deuxième moyen de raccordement et la source d'énergie électrique. Un interrupteur peut être prévu entre la source d'énergie électrique et le générateur ou l'un au moins des générateurs de flux d'air. Les interrupteurs prévus entre chaque deuxième moyen de raccordement et la source d'énergie électrique peuvent servir d'interrupteur pour le générateur de flux d'air associé au tube de Venturi correspondant.

Pour permettre au flux d'air de ne traverser que le tube de Venturi associé au vaporisateur d'e-liquide, on peut prévoir une vanne dans chaque conduite reliant le ou l'un des générateurs de flux d'air à un tube de Venturi, chaque vanne étant commandée par l'interrupteur raccordé au deuxième moyen de raccordement associé au tube de Venturi considéré, de sorte que lorsque le deuxième moyen de raccordement est raccordé à la source d'énergie, la vanne correspondante est ouverte, et lorsque le premier moyen de raccordement est isolé de la source d'énergie, la vanne est fermée.

Il est préférable de relier une buse de sortie à la chambre de sortie de chaque tube de Venturi.

Le dispositif peut comprendre un présentoir pour loger des flacons d'e-liquide dont les e-liquides sont contenus dans les vaporisateurs d'e-liquide, des moyens d'identification étant de préférence prévus pour associer visuellement et/ou acoustiquement chaque flacon à l'interrupteur associé au vaporisateur d'e-liquide correspondant.

L'invention concerne également l'utilisation d'un tube de Venturi pour prélever des vapeurs d'e-liquide générées dans un vaporisateur d'e-liquide, conformément à la revendication 13. L'utilisation peut en particulier prévoir de relier à un même générateur de flux d'air plusieurs tubes de Venturi, chacun relié à son propre vaporisateur d'e-liquide et de préférence muni d'une buse de sortie.

### Brève description des dessins

L'invention est décrite plus en détail à l'aide des figures qui montrent :
- Figure 1: un clearomiseur monté sur un Venturi de l'invention ;
- Figure 2: une vue d'ensemble d'un exemple de réalisation d'un dispositif selon l'invention ;
- Figure 3: un clearomiseur prêt à être monté sur un tube de Venturi et à être placé dans un logement du boîtier.

### Description détaillée de l'invention

Le dispositif pour goûter des e-liquides comprend dans sa forme la plus basique
- un tube de Venturi (10) comprenant une chambre d'entrée (11) et une chambre de sortie (12) reliées entre elles par une zone d'étranglement (13) de section inférieure à la section des chambres d'entrée et de sortie, ainsi qu'une une conduite latérale (14) débouchant dans la zone d'étranglement (13) ou la chambre de sortie (12) ;
- un générateur de flux d'air, tel qu'un ventilateur, relié à la chambre d'entrée ;
- une source d'énergie électrique, telle qu'une batterie ou un raccord au courant du secteur ;
- un premier raccord (15), constituant le premier moyen de raccordement, placé à l'extrémité libre de la conduite latérale (14) pour raccorder au tube de Venturi (10) le conduit de sortie d'un vaporisateur d'e-liquide, tel qu'un clearomiseur (30) ;
- un deuxième raccord (511), constituant le deuxième moyen de raccordement, pour raccorder le vaporisateur, par exemple à la résistance d'un clearomiseur d'e-liquide, à la source d'énergie électrique ; et
- un interrupteur (40) placé entre la source d'énergie électrique et d'une part le générateur de flux d'air, et d'autre part le deuxième raccord .
De préférence, il est également prévu de relier une buse de sortie (20) à la chambre de sortie (12).

Les vaporisateurs d'e-liquide du commerce, généralement des clearomiseurs constitués d'un réservoir et d'une résistance, ont des raccords standardisés pour permettre de les raccorder à différentes e-cigarettes aussi bien pour leur alimentation électrique que pour les embouts buccaux. Ainsi, chaque exploitant du dispositif pourra utiliser les clearomiseurs de son choix. Concrètement, chaque vaporisateur d'e-liquide est muni d'un conduit de sortie se terminant par un 1^{er} raccord (31) sur lequel est habituellement monté l'embout buccal, ainsi que d'un deuxième raccord (32), généralement standardisé comme le raccord « 510 », pour le raccorder à la source d'énergie électrique de l'e-cigarette. Il est possible que le vaporisateur d'e-liquide fonctionne non pas avec une résistance, mais avec une source à ultrasons. De même, on peut envisager que le générateur de vapeur (résistance, source d'ultrasons, etc.) contenu dans le vaporisateur d'e-liquide soit indirectement alimenté en courant, notamment par induction. Le vaporisateur d'e-liquide ne fait pas en soi partie du dispositif. Cependant, il est également possible de vendre le dispositif de l'invention avec des vaporisateurs d'e-liquide.

Quand l'utilisateur veut goûter l'e-liquide, il actionne l'interrupteur (40) qui déclenche d'une part le ventilateur et d'autre part met en marche le vaporisateur (30) qui vaporise l'e-liquide. En raison du flux d'air traversant le tube de Venturi (10), il se crée dans la zone d'étranglement (13) et dans la chambre de sortie une dépression qui aspire par la conduite latérale (14) les vapeurs d'e-liquide générées dans le vaporisateur d'e-liquide (30). Les vapeurs d'e-liquide se mélangent au flux d'air traversant le tube de Venturi, et le mélange traverse la chambre de sortie (12), puis entre dans la buse de sortie (20) d'où il est éjecté dans l'air ambiant en formant une bouffée qui peut être inspirée par l'utilisateur.

Afin de s'assurer que l'utilisateur est bien placé pour apprécier correctement la bouffée délivrée, il est possible de munir le dispositif d'un détecteur de présence qui détecte la présence de l'utilisateur dans un espace de détection situé entre la buse de sortie et une distance prédéfinie de la buse. La mise en marche du générateur de flux d'air et du vaporisateur d'e-liquide (30) n'est alors déclenchée que lorsque l'utilisateur s'est suffisamment avancé de la sortie de la buse (20) et se trouve dans l'espace de détection. La bouffée n'est donc délivrée que si d'une part l'interrupteur (40) a été actionné et d'autre part l'utilisateur s'est suffisamment approché. Il ne suffit pas de s'approcher ou d'actionner l'interrupteur pour délivrer une bouffée, il faut que les deux conditions soient réunies. Il n'est donc pas possible de déclencher le dispositif par mégarde, par exemple en approchant simplement la main.

Pour une meilleure expérience, on peut prévoir des moyens de limitation pour limiter le temps de vaporisation et/ou de circulation du flux d'air à travers le tube de Venturi (10). On peut par exemple la limiter à 5 secondes, durée proche de celle d'une respiration normale. Cela évite notamment que l'air ambiant se charge excessivement d'e-liquide vaporisé et que des restes d'une bouffée précédente d'une certaine saveur persistent lors de la bouffée suivante probablement d'une autre saveur.

Il peut être prévu qu'une nouvelle bouffée ne puisse être délivrée qu'après un retour en position ouverte de l'interrupteur. Pour cela, on peut faire appel à des moyens pour empêcher la remise en marche du générateur de flux d'air et du vaporisateur d'e-liquide tant que l'interrupteur n'a pas été remis en position ouverte.

L'interrupteur peut être mécanique, électronique ou magnétique. Par exemple, on peut prévoir un capteur magnétique de type capteur REED (41) sur le dispositif et un aimant (42) placé sur un support (43). Pour fermer le circuit, l'utilisateur doit poser l'aimant (42) en face du capteur magnétique (41). Pour obtenir une nouvelle bouffée, il faut que l'utilisateur écarte l'aimant (42) du capteur magnétique (41), ouvrant ainsi à nouveau l'interrupteur, et le replace sur le capteur associé à la saveur qu'il souhaite goûter.

Dans la pratique, il est préférable que le dispositif contienne plusieurs tubes de Venturi comme cela est montré sur la figure 2. Chaque tube de Venturi (1) est généralement muni de sa propre buse de sortie (20) et de son propre premier moyen de raccordement (15) pour le raccorder à un vaporisateur d'e-liquide, tel qu'un clearomiseur, qui lui est propre. Chaque tube de Venturi est muni de son propre interrupteur (40 ; 41, 42, 43) pour relier le générateur de flux d'air et le vaporisateur d'e-liquide (30) à la source d'énergie électrique. Les chambres d'entrée (11) des tubes de Venturi sont reliées de préférence au même générateur de flux d'air, par exemple un ventilateur.

Comme dans le modèle basique, il est préférable de prévoir un détecteur de présence de sorte que le générateur de flux d'air et le vaporisateur d'e-liquide ne sont mis en marche que lorsque d'une part l'interrupteur est actionné (mis en position fermée) et que l'utilisateur est suffisamment proche de la buse de sortie. Si le nombre de tubes de Venturi utilisé est suffisamment petit et/ou si la configuration du dispositif le permet, un seul capteur de présence peut suffire. Dans certains cas, il peut être cependant préférable de prévoir plusieurs capteurs de présence, sans nécessairement en prévoir autant que de tubes de Venturi. Par exemple, on peut concevoir le dispositif avec trois faces différentes pour trois types de saveurs différentes (par exemple : fruités, gourmand, classique). Dans ce cas, on peut prévoir au moins un capteur de présence sur chaque face. On peut également concevoir le dispositif sous la forme d'un carrousel. Dans ce cas, il faudra prévoir suffisamment de capteurs de présence pour s'assurer que l'utilisateur est bien en face de la buse de sortie de la saveur choisie.

Selon les besoins, on peut prévoir soit plusieurs générateurs de flux d'air ayant des débits différents, soit des moyens pour faire varier le débit du flux d'air.

Le dispositif peut se présenter sous la forme d'un boîtier (50) dans lequel sont prévus
- des logements (51) pour les vaporisateurs d'e-liquide (30) auxquels sont raccordés les tubes de Venturi (10) par les premiers moyens de raccordement (15), chaque logement (51) étant munis d'un deuxième moyen de raccordement (511) pour relier les vaporisateurs à la source d'énergie,
- un générateur de flux d'air, tel qu'un ventilateur,
- des conduites (52) menant du générateur de flux d'air à la chambre d'entrée de chaque tube de Venturi (10) et
- des interrupteurs (40) pour chaque vaporisateur d'e-liquide et la source de flux d'air alimentant le tube de Venturi correspondant.
On peut également prévoir un présentoir (53) dans lequel sont logés les flacons d'e-liquide (60) dont les e-liquides sont contenus dans les vaporisateurs d'e-liquide. Des moyens d'identification sont de préférence prévus pour associer visuellement ou acoustiquement chaque flacon à l'interrupteur associé au vaporisateur contenant l'e-liquide correspondant. Ces moyens d'identification peuvent être par exemple un marquage (par exemple un trait reliant la position du flacon à l'interrupteur), un éclairage du flacon choisi, ou tout autre moyen approprié. Un interrupteur général permet d'allumer le dispositif et le mettre en veille en attendant qu'un interrupteur soit actionné.

Un circuit électronique est de préférence prévu pour commander le dispositif de l'invention. Ce circuit électronique peut comprendre les moyens de limitation pour limiter la durée de fonctionnement du générateur de flux d'air et du vaporisateur d'e-liquide et les moyens pour empêcher la remise en marche du générateur de flux d'air et du vaporisateur d'e-liquide tant que l'interrupteur n'a pas été remis en position ouverte. Il peut traiter le signal reçu par le capteur de présence et celui transmis par l'interrupteur.

On peut prévoir de purger régulièrement le ou les vaporisateurs d'e-liquide. Cette purge peut se faire après un certain nombre de cycles d'utilisation, après une certaine durée d'utilisation ou d'inactivité, ou encore à certains intervalles de temps. Quand le dispositif contient plusieurs tubes de Venturi, on peut prévoir de purger les vaporisateurs d'e-liquide les uns après les autres. On pourra par exemple prévoir une purge trois à six fois par jour et dans tous les cas après deux ou quatre heures d'inactivité. Ici aussi, on peut prévoir un interrupteur général, sous la forme d'un bouton poussoir par exemple, pour lancer les purges.

Le dispositif présenté à la figure 2 fonctionne de façon suivante. L'exploitant remplit le ou les vaporisateurs d'e-liquide (30) avec les liquides à goûter et amorce les résistances ou attend environ 15 minutes que les cotons des résistances s'imbibent d'e-liquide. Le flacon d'e-liquide (60) est refermé et placé dans le présentoir (53) à l'emplacement correspondant à son vaporisateur (30). Chaque vaporisateur d'e-liquide (30) est connecté électriquement au deuxième moyen de raccordement (511) du dispositif par son deuxième raccord (32), par exemple dans le cas d'un clearomiseur par son connecteur de type 510. Les conduites d'air (52) sont raccordées à la chambre d'entrée de chaque tube de Venturi (10). Chaque vaporisateur est fixé au raccord (15) de son tube de Venturi (10) par son premier raccord (31) destiné à l'embout buccal. Le dispositif est prêt à l'emploi. Un utilisateur se saisit de l'aimant (42) et le place sur le capteur REED (41) commandant le vaporisateur d'e-liquide de son choix, et s'approche, si ce n'est pas déjà fait, de la buse (20) correspondante. Le circuit électronique reçoit donc un signal du capteur de présence et un signal du capteur REED. Il déclenche alors le ventilateur et aliment la résistance du clearomiseur (30) contenant l'e-liquide choisi. Les vapeurs générées dans le clearomiseur sont aspirées par le débit d'air passant à travers le tube de Venturi et sont délivrées à l'utilisateur sous la forme d'une bouffée qu'il peut inspirer. Après cinq secondes, le circuit électronique coupe l'alimentation du ventilateur et celle du clearomiseur.

Six fois par jour, et au moins après deux heures d'inactivité, le circuit électronique déclenche un cycle de purge. L'exploitant ou l'utilisateur peut déclencher lui-même un tel cycle en appuyant sur le bouton de purge.

Comme cela a été dit précédemment, il n'est pas obligatoire de prévoir un capteur de présence. Le dispositif fonctionne aussi très bien sans. De même, bien qu'il soit avantageux de prévoir des buses à la sortie du tube de Venturi pour canaliser le flux pour obtenir un fin filet d'air et pour mieux diriger ce filet d'air, il est tout à fait possible de renoncer aux buses de sortie, la bouffée étant alors délivrée directement par la chambre de sortie du tube de Venturi.

Dans le mode de réalisation présenté ici, tous les tubes de Venturi sont traversés par le flux d'air lors du fonctionnement, mais seul un clearomiseur est activé, de sorte que seul un tube de Venturi délivre un flux d'air chargé d'e-liquide vaporisé, les autres ne délivrant qu'un flux d'air. Pour éviter que tous les tubes de Venturi soient traversés par le flux d'air quand un e-liquide est goûté, il est possible, dans un mode de réalisation plus sophistiqué et plus coûteux, de prévoir une vanne entre le générateur de flux d'air et chaque tube de Venturi. Chaque vanne est alors reliée à la source d'énergie par l'interrupteur (40). Ainsi, quand un utilisateur veut goûter l'e-liquide contenu dans un des vaporisateurs d'e-liquide, il actionne l'interrupteur correspondant ce qui met en marche le générateur de flux d'air et le vaporisateur d'e-liquide choisi, et ouvre la vanne du tube de Venturi considéré. Les autres vannes restent fermées et les autres vaporisateurs ne sont pas alimentés en énergie électrique.

Le ou les générateurs de flux d'air peuvent être des ventilateurs. On pourra utiliser par exemple un ventilateur pouvant générer une pression statique de l'ordre de 1 9 bars.

Dans le cadre de l'invention, on peut prévoir non pas d'utiliser des vaporisateurs d'e-liquide existants (par exemple des clearomiseurs), mais de prévoir des vaporisateurs spécifiques au dispositif. Dans ce cas, il est envisageable que le raccord électrique du vaporisateur d'e-liquide se fasse par le raccord pour l'embout buccal, de sorte que les premiers et les deuxièmes moyens de raccordement soient confondus.

Le flux d'air ne traversant pas le vaporisateur d'e-liquide, la bouffée délivrée ne contient pas de gouttelettes contrairement à ce qui se passe avec les dispositifs de l'état de la technique. Le dispositif de l'invention permet un ressenti plus doux à l'aspiration et une meilleure restitution des saveurs. L'avantage du dispositif est d'être utilisable avec n'importe quel clearomiseur muni de raccords standards. Il est compact, peu coûteux et permet une utilisation sans contact.

### Liste des références

- 1: Dispositif pour goûter des e-liquides
- 10: Tube de Venturi
11 Chambre d'entrée
12 Chambre de sortie
13 Zone d'étranglement
14 Conduite latérale
15 Premier moyen de raccordement / Raccord
- 20: Buse de sortie
- 30: Vaporisateur d'e-liquide (clearomiseur)
31 1^{er} raccord / Raccord pour embout buccal
32 2^{ème} raccord / Raccord pour l'alimentation électrique (raccord « 510 »)
- 40: Interrupteur
41 Capteur magnétique
42 Aimant
43 Support de l'aimant
- 50: Boîtier
51 Logement pour vaporisateur d'e-liquide
511 Deuxième moyen de raccordement
52 Conduite pour le flux d'air
53 Présentoir à flacons d'e-liquide
- 60: Flacon d'e-liquide

## Revendications

1. Dispositif (1) pour goûter des e-liquides comprenant
- un premier moyen de raccordement (15) pour raccorder un vaporisateur d'e-liquide (30) ;
- un générateur de flux d'air pour entraîner les vapeurs d'e-liquide générées par le vaporisateur d'e-liquide ;
- une source d'énergie pour actionner le générateur de flux d'air et le vaporisateur d'e-liquide ;
le dispositif étant muni en outre d'un tube de Venturi (10) comprenant une chambre d'entrée (11) et une chambre de sortie (12) reliées entre elles par une zone d'étranglement (13), ainsi qu'une conduite latérale (14) débouchant dans la zone d'étranglement (13) ou la chambre de sortie (12) ;
- le générateur de flux d'air étant relié à la chambre d'entrée (11) ; et
- l'extrémité libre de la conduite latérale (14), opposée à la zone d'étranglement (13), étant munie du premier moyen de raccordement (15) ;
**caractérisé**
**en ce que** la source d'énergie est une source d'énergie électrique,
**en ce que** le dispositif est muni d'un deuxième moyen de raccordement pour raccorder électriquement un vaporisateur à la source d'énergie,
**en ce qu'**un interrupteur (40) est prévu entre le deuxième moyen de raccordement et la source d'énergie électrique, et
**en ce qu'**un interrupteur (40) est prévu pour raccorder le générateur de flux d'air à la source d'énergie électrique, les deux interrupteurs (40) étant de préférence confondus, le ou les interrupteurs (40) ayant une position ouverte et une position fermée.

2. Dispositif (1) selon l'une la revendication précédente, **caractérisé en ce qu'**un capteur de présence est prévu pour détecter la présence d'un utilisateur dans un espace de détection délimité par une distance prédéterminée d'une buse de sortie (20), le capteur fournissant un signal en l'absence duquel le vaporisateur d'e-liquide et le générateur de flux d'air ne peuvent pas être actionnés.

3. Dispositif (1) selon l'une des revendications précédentes, **caractérisé en ce que** le dispositif est muni de moyens de limitation pour limiter la durée de fonctionnement du générateur de flux d'air et du vaporisateur d'e-liquide (30), les moyens de limitation étant de préférence conçus pour limiter la durée de fonctionnement à la durée d'une à deux respirations normales, notamment à une durée de 20 secondes, de préférence de 10 secondes, et de façon privilégiée de 5 secondes.

4. Dispositif (1) selon l'une des revendications précédentes, **caractérisé en ce que** le dispositif est muni de moyens pour empêcher la remise en marche du générateur de flux d'air et du vaporisateur d'e-liquide (30) tant que l'interrupteur (40) n'a pas été remis en position ouverte.

5. Dispositif (1) selon l'une des revendications précédentes, **caractérisé en ce que** le générateur de flux d'air est un ventilateur, et/ou le vaporisateur d'e-liquide (30) est un clearomiseur muni d'un réservoir et d'une résistance chauffante, et/ou la source d'énergie est une batterie ou un raccordement au secteur.

6. Dispositif (1) selon l'une des revendications précédentes, **caractérisé en ce que** l'interrupteur (40) est un capteur magnétique de type capteur REED (41) et un aimant mobile (42) déplacé par l'utilisateur.

7. Dispositif (1) selon l'une des revendications précédentes, **caractérisé en ce que** le dispositif est muni de moyens de purge pour purger le vaporisateur d'e-liquide (30) et/ou le tube de Venturi (10) après un certain nombre de cycles et/ou une certaine durée d'utilisation ou d'inactivité et/ou à certains intervalles de temps.

8. Dispositif (1) selon l'une des revendications précédentes, **caractérisé en ce qu'**une buse de sortie (20) est reliée à la chambre de sortie (12) du tube de Venturi (10).

9. Dispositif (1) selon l'une des revendications précédentes, **caractérisé en ce que** le dispositif comprend
- plusieurs tubes de Venturi (10), chaque tube de Venturi étant muni d'un premier moyen de raccordement (15) pour le raccorder à un vaporisateur d'e-liquide (30) qui lui est propre,
- au moins un générateur de flux d'air, la chambre d'entrée (11) de chaque tube de Venturi (10) étant raccordée par une conduite (52) au générateur ou l'un des générateurs de flux d'air, chaque tube de Venturi étant de préférence muni d'une buse de sortie (20).

10. Dispositif (1) selon la revendication précédente, **caractérisé**
**en ce qu'**à chaque tube de Venturi est associé un deuxième moyen de raccordement (511),
**en ce qu'**un interrupteur (40) est prévu entre chaque deuxième moyen de raccordement (511) et la source d'énergie électrique, et
**en ce qu'**un interrupteur (40) est prévu entre la source d'énergie électrique et le générateur ou l'un au moins des générateurs de flux d'air.

11. Dispositif (1) selon la revendication précédente, **caractérisé en ce qu'**une vanne est prévue dans chaque conduite (52) reliant le ou l'un des générateurs de flux d'air à un tube de Venturi, chaque vanne étant commandée par l'interrupteur (40) raccordé au deuxième moyen de raccordement (51) associé au tube de Venturi considéré, de sorte que lorsque le deuxième moyen de raccordement (511) est raccordé à la source d'énergie, la vanne correspondante est ouverte, et lorsque le premier moyen de raccordement (511) est isolé de la source d'énergie, la vanne est fermée.

12. Dispositif (1) selon l'une des revendications 9 à 11, **caractérisé en ce que** le dispositif comprend un présentoir (53) pour loger des flacons d'e-liquide (60) dont les e-liquides sont contenus dans les vaporisateurs d'e-liquide (30), des moyens d'identification étant de préférence prévus pour associer visuellement et/ou acoustiquement chaque flacon (60) à l'interrupteur (40)associé au vaporisateur d'e-liquide (30) correspondant.

13. Utilisation d'un tube de Venturi (10) pour prélever des vapeurs d'e-liquide générées dans un vaporisateur d'e-liquide (30), le tube de Venturi comprenant une chambre d'entrée (11) et une chambre de sortie (12) reliées entre elles par une zone d'étranglement (13), ainsi qu'une conduite latérale (14) débouchant dans la zone d'étranglement (13) ou la chambre de sortie (12) et dont l'extrémité libre opposée à la zone d'étranglement (13) est munie de premier moyen de raccordement (15) pour raccorder un vaporisateur d'e-liquide (30), la chambre d'entrée (11) étant reliée à un générateur de flux d'air, et le vaporisateur d'e-liquide (30) étant relié à la conduite latérale (14) via le premier moyen de raccordement (15), la chambre de sortie (12) étant de préférence reliée à une buse de sortie (20), **caractérisé en ce que**
- la source d'énergie est une source d'énergie électrique,
- un deuxième moyen de raccordement est prévu pour raccorder électriquement un vaporisateur à la source d'énergie,
- un interrupteur (40) est prévu entre le deuxième moyen de raccordement et la source d'énergie électrique, et
- un interrupteur (40) est prévu pour raccorder le générateur de flux d'air à la source d'énergie électrique, les deux interrupteurs (40) étant de préférence confondus, le ou les interrupteurs (40) ayant une position ouverte et une position fermée.

14. Utilisation selon la revendication précédente, **caractérisée en ce que** plusieurs tubes de Venturi (10), de préférence chacun muni d'une buse de sortie (20) et relié à son propre vaporisateur d'e-liquide (30), sont reliés à un même générateur de flux d'air.

## Patentansprüche

1. Vorrichtung (1) zum Ausprobieren von E-Liquids, umfassend
- ein erstes Verbindungsmittel (15) zum Anschluss eines E-Liquid-Verdampfers (30);
- einen Luftstromerzeuger zum Fördern der vom E-Liquid-Verdampfer erzeugten Dämpfe;
- eine Energiequelle zum Betreiben des Luftstromerzeugers und des E-Liquid-Verdampfers;
wobei die Vorrichtung ferner mit einem Venturirohr (10) versehen ist, das eine Eintrittskammer (11) und eine Austrittskammer (12) umfasst, die durch eine Drosselzone (13) miteinander verbunden sind, sowie eine Seitenleitung (14), die in die Drosselzone (13) oder die Austrittskammer (12) mündet;
- wobei der Luftstromerzeuger mit der Eintrittskammer (11) verbunden ist; und
- wobei das freie Ende der Seitenleitung (14), das der Drosselzone (13) gegenüberliegt, mit dem ersten Verbindungsmittel (15) versehen ist;
**dadurch gekennzeichnet,**
**dass** die Energiequelle eine elektrische Energiequelle ist,
**dass** die Vorrichtung mit einem zweiten Verbindungsmittel zum elektrischen Anschluss eines Verdampfers an die Energiequelle versehen ist,
**dass** ein Schalter (40) zwischen dem zweiten Verbindungsmittel und der elektrischen Energiequelle vorgesehen ist, und
**dass** ein Schalter (40) vorgesehen ist, um den Luftstromerzeuger mit der elektrischen Energiequelle zu verbinden, wobei die beiden Schalter (40) vorzugsweise identisch sind, wobei der oder die Schalter (40) eine offene und eine geschlossene Stellung haben.

2. Vorrichtung (1) nach dem vorhergehenden Anspruch, **dadurch gekennzeichnet, dass** ein Präsenzsensor vorgesehen ist, um die Anwesenheit eines Benutzers in einem durch einen vorgegebenen Abstand zu einer Austrittsdüse (20) begrenzten Erfassungsbereich zu erkennen, wobei der Sensor ein Signal liefert, dessen Fehlen verhindert, dass der E-Liquid-Verdampfer und der Luftstromerzeuger betrieben werden können.

3. Vorrichtung (1) nach einem der vorhergehenden Ansprüche, **dadurch gekennzeichnet, dass** die Vorrichtung mit Begrenzungsmitteln versehen ist, um die Betriebsdauer des Luftstromerzeugers und des E-Liquid-Verdampfers (30) zu begrenzen, wobei die Begrenzungsmittel vorzugsweise so ausgelegt sind, dass die Betriebsdauer auf die Dauer von ein bis zwei normalen Atemzügen begrenzt ist, insbesondere auf eine Dauer von 20 Sekunden, vorzugsweise 10 Sekunden, und besonders bevorzugt 5 Sekunden.

4. Vorrichtung (1) nach einem der vorhergehenden Ansprüche, **dadurch gekennzeichnet, dass** die Vorrichtung mit Mitteln versehen ist, die ein erneutes Einschalten des Luftstromerzeugers und des E-Liquid-Verdampfers (30) verhindern, solange der Schalter (40) nicht in die offene Stellung zurückgebracht wurde.

5. Vorrichtung (1) nach einem der vorhergehenden Ansprüche, **dadurch gekennzeichnet, dass** der Luftstromerzeuger ein Ventilator ist, und/oder der E-Liquid-Verdampfer (30) ein Clearomizer mit einem Tank und einer Heizwendel ist, und/oder die Energiequelle eine Batterie oder ein Netzanschluss ist.

6. Vorrichtung (1) nach einem der vorhergehenden Ansprüche, **dadurch gekennzeichnet, dass** der Schalter (40) ein magnetischer Sensor vom Typ REED-Sensor (41) und ein vom Benutzer bewegbarer Magnet (42) ist.

7. Vorrichtung (1) nach einem der vorhergehenden Ansprüche, **dadurch gekennzeichnet, dass** die Vorrichtung mit Entlüftungsmitteln versehen ist, um den E-Liquid-Verdampfer (30) und/oder das Venturirohr (10) nach einer bestimmten Anzahl von Zyklen und/oder einer bestimmten Nutzungs- oder Inaktivitätsdauer und/oder in bestimmten Zeitabständen zu entlüften.

8. Vorrichtung (1) nach einem der vorhergehenden Ansprüche, **dadurch gekennzeichnet, dass** eine Austrittsdüse (20) mit der Austrittskammer (12) des Venturirohrs (10) verbunden ist.

9. Vorrichtung (1) nach einem der vorhergehenden Ansprüche, **dadurch gekennzeichnet, dass** die Vorrichtung
- mehrere Venturirohre (10) umfasst, wobei jedes Venturirohr mit einem ersten Verbindungsmittel (15) zum Anschluss an einen eigenen E-Liquid-Verdampfer (30) versehen ist,
- mindestens einen Luftstromerzeuger aufweist, wobei die Eintrittskammer (11) jedes Venturirohrs (10) über eine Leitung (52) mit dem Luftstromerzeuger oder einem der Luftstromerzeuger verbunden ist, wobei jedes Venturirohr vorzugsweise mit einer Austrittsdüse (20) versehen ist.

10. Vorrichtung (1) nach dem vorhergehenden Anspruch, **dadurch gekennzeichnet,**
- **dass** jedem Venturirohr ein zweites Verbindungsmittel (511) zugeordnet ist,
- **dass** ein Schalter (40) zwischen jedem zweiten Verbindungsmittel (511) und der elektrischen Energiequelle vorgesehen ist, und
- **dass** ein Schalter (40) zwischen der elektrischen Energiequelle und dem Luftstromerzeuger oder mindestens einem der Luftstromerzeuger vorgesehen ist.

11. Vorrichtung (1) nach dem vorhergehenden Anspruch, **dadurch gekennzeichnet, dass** in jeder Leitung (52), die den oder einen der Luftstromerzeuger mit einem Venturirohr verbindet, ein Ventil vorgesehen ist, wobei jedes Ventil vom Schalter (40) gesteuert wird, der mit dem dem jeweiligen Venturirohr zugeordneten zweiten Verbindungsmittel (51) verbunden ist, sodass, wenn das zweite Verbindungsmittel (511) mit der Energiequelle verbunden ist, das entsprechende Ventil geöffnet ist, und wenn das erste Verbindungsmittel (511) von der Energiequelle getrennt ist, das Ventil geschlossen ist.

12. Vorrichtung (1) nach einem der Ansprüche 9 bis 11, **dadurch gekennzeichnet, dass** die Vorrichtung ein Präsentationsdisplay (53) umfasst, um E-Liquid-Fläschchen (60) aufzunehmen, deren E-Liquids in den E-Liquid-Verdampfern (30) enthalten sind, wobei vorzugsweise Identifikationsmittel vorgesehen sind, um jedes Fläschchen (60) visuell und/oder akustisch dem Schalter (40) zuzuordnen, der dem entsprechenden E-Liquid-Verdampfer (30) zugeordnet ist.

13. Verwendung eines Venturirohrs (10) zum Entnehmen von E-Liquid-Dämpfen, die in einem E-Liquid-Verdampfer (30) erzeugt werden, wobei das Venturirohr eine Eintrittskammer (11) und eine Austrittskammer (12) umfasst, die durch eine Drosselzone (13) miteinander verbunden sind, sowie eine Seitenleitung (14), die in die Drosselzone (13) oder die Austrittskammer (12) mündet und deren freies Ende, das der Drosselzone (13) gegenüberliegt, mit einem ersten Verbindungsmittel (15) zum Anschluss eines E-Liquid-Verdampfers (30) versehen ist, wobei die Eintrittskammer (11) mit einem Luftstromerzeuger verbunden ist, und der E-Liquid-Verdampfer (30) über das erste Verbindungsmittel (15) mit der Seitenleitung (14) verbunden ist, wobei die Austrittskammer (12) vorzugsweise mit einer Austrittsdüse (20) verbunden ist,
**daduch gekennzeichnet, dass**
- die Energiequelle eine elektrische Energiequelle ist,
- ein zweites Verbindungsmittel zum elektrischen Anschluss eines Verdampfers an die Energiequelle vorgesehen ist,
- ein Schalter (40) zwischen dem zweiten Verbindungsmittel und der elektrischen Energiequelle vorgesehen ist, und
- ein Schalter (40) zum Anschluss des Luftstromerzeugers an die elektrische Energiequelle vorgesehen ist, wobei die beiden Schalter (40) vorzugsweise identisch sind, wobei der oder die Schalter (40) eine offene und eine geschlossene Stellung haben.

14. Verwendung nach dem vorhergehenden Anspruch, **dadurch gekennzeichnet, dass** mehrere Venturirohre (10), vorzugsweise jeweils mit einer Austrittsdüse (20) versehen und mit einem eigenen E-Liquid-Verdampfer (30) verbunden, an einen gemeinsamen Luftstromerzeuger angeschlossen sind.

## Claims

1. Device (1) for tasting e-liquids, comprising
- a first connection means (15) for connecting an e-liquid vaporizer (30);
- an air flow generator for drawing the e-liquid vapors generated by the e-liquid vaporizer;
- a power source for operating the air flow generator and the e-liquid vaporizer;
the device further being provided with a Venturi tube (10) comprising an inlet chamber (11) and an outlet chamber (12) connected to each other by a constriction zone (13), as well as a side duct (14) opening into the constriction zone (13) or the outlet chamber (12);
- the air flow generator being connected to the inlet chamber (11); and
- the free end of the side duct (14), opposite the constriction zone (13), being provided with the first connection means (15);
**characterized**
**in that** the power source is an electric power source,
**in that** the device is provided with a second connection means for electrically connecting a vaporizer to the power source,
**in that** a switch (40) is provided between the second connection means and the electric power source, and
**in that** a switch (40) is provided to connect the air flow generator to the electric power source, the two switches (40) preferably being one and the same, the switch(es) (40) having an open position and a closed position.

2. Device (1) according to the preceding claim, **characterized in that** a presence sensor is provided to detect the presence of a user in a detection area delimited by a predetermined distance from an outlet nozzle (20), the sensor providing a signal in the absence of which the e-liquid vaporizer and the air flow generator cannot be operated.

3. Device (1) according to one of the preceding claims, **characterized in that** the device is provided with limiting means for limiting the operating duration of the air flow generator and of the e-liquid vaporizer (30), the limiting means preferably being designed to limit the operating time to the duration of one or two normal breaths, in particular to a duration of 20 seconds, preferably 10 seconds, and advantageously 5 seconds.

4. Device (1) according to one of the preceding claims, **characterized in that** the device is provided with means for preventing the restarting of the air flow generator and of the e-liquid vaporizer (30) as long as the switch (40) has not been reset to the open position.

5. Device (1) according to one of the preceding claims, **characterized in that** the air flow generator is a fan, and/or the e-liquid vaporizer (30) is a clearomizer provided with a tank and a heating coil, and/or the power source is a battery or a mains connection.

6. Device (1) according to one of the preceding claims, **characterized in that** the switch (40) is a magnetic sensor of the REED sensor type (41) and a movable magnet (42) moved by the user.

7. Device (1) according to one of the preceding claims, **characterized in that** the device is provided with purging means for purging the e-liquid vaporizer (30) and/or the Venturi tube (10) after a certain number of cycles and/or a certain period of use or inactivity and/or at specific time intervals.

8. Device (1) according to one of the preceding claims, **characterized in that** an outlet nozzle (20) is connected to the outlet chamber (12) of the Venturi tube (10).

9. Device (1) according to one of the preceding claims, **characterized in that** the device comprises
- several Venturi tubes (10), each Venturi tube being provided with a first connection means (15) for connecting it to its own e-liquid vaporizer (30),
- at least one air flow generator, the inlet chamber (11) of each Venturi tube (10) being connected by a duct (52) to the air flow generator or one of the air flow generators, each Venturi tube preferably being provided with an outlet nozzle (20).

10. Device (1) according to the preceding claim, **characterized**
**in that** each Venturi tube is associated with a second connection means (511),
**in that** a switch (40) is provided between each second connection means (511) and the electric power source, and
**in that** a switch (40) is provided between the electric power source and the air flow generator or at least one of the air flow generators.

11. Device (1) according to the preceding claim, **characterized in that** a valve is provided in each duct (52) connecting the air flow generator or one of the air flow generators to a Venturi tube, each valve being controlled by the switch (40) connected to the second connection means (511) associated with the respective Venturi tube, such that when the second connection means (511) is connected to the power source, the corresponding valve is open, and when the first connection means (511) is isolated from the power source, the valve is closed.

12. Device (1) according to one of claims 9 to 11, **characterized in that** the device comprises a display stand (53) for housing e-liquid bottles (60) whose e-liquids are contained in the e-liquid vaporizers (30), identification means preferably being provided to visually and/or acoustically associate each bottle (60) with the switch (40) associated with the corresponding e-liquid vaporizer (30).

13. Use of a Venturi tube (10) to draw e-liquid vapors generated in an e-liquid vaporizer (30), the Venturi tube comprising an inlet chamber (11) and an outlet chamber (12) connected to each other by a constriction zone (13), as well as a side duct (14) opening into the constriction zone (13) or the outlet chamber (12) and whose free end opposite the constriction zone (13) is provided with a first connection means (15) for connecting an e-liquid vaporizer (30), the inlet chamber (11) being connected to an air flow generator, and the e-liquid vaporizer (30) being connected to the side duct (14) via the first connection means (15), the outlet chamber (12) preferably being connected to an outlet nozzle (20),
**characterized in that**
- the power source is an electric power source,
- a second connection means is provided to electrically connect a vaporizer to the power source,
- a switch (40) is provided between the second connection means and the electric power source, and
- a switch (40) is provided to connect the air flow generator to the electric power source, the two switches (40) preferably being one and the same, the switch(es) (40) having an open position and a closed position.

14. Use according to the preceding claim, **characterized in that** several Venturi tubes (10), each preferably provided with an outlet nozzle (20) and connected to its own e-liquid vaporizer (30), are connected to a single air flow generator.
